# EUROPÄISCHE PATENTSCHRIFT

(11) **EP 2 740 544 B1**
(45) Veröffentlichungstag und Bekanntmachung des Hinweises auf die Patenterteilung: **15.01.2020**
(21) Anmeldenummer: 13005741.7
(22) Anmeldetag: 10.12.2013
(51) Int. Cl.: B05C 17/005, B05B 1/04

(54) **Vorrichtung zum Auftragen insbesondere von pastösem Kunststoff auf eine Fläche**
Device for applying in particular pasty plastic material onto a surface
Dispositif permettant d'appliquer notamment une matière synthétique pâteuse sur une surface

(30) Priorität: 10.12.2012 DE 102012024054
(43) Veröffentlichungstag der Anmeldung: 11.06.2014
(73) Patentinhaber: Tartler, Udo, 64750 Lützelbach/Haingrund (DE)
(72) Erfinder: Tartler, Udo, 64750 Lützelbach/Haingrund (DE)
(74) Vertreter: Hoffmann Eitle

(56) Entgegenhaltungen:
- EP-A1- 1 210 985
- DE-U1-202006 004 738
- US-A- 5 265 383
- US-B2- 6 394 369

## Beschreibung

Die vorliegende Erfindung betrifft eine Vorrichtung, zum Abgeben von Flüssigkeit als breitem Strahl, mit einer Zuleitungsöffnung für die Flüssigkeit und mit einer Abgabeöffnung, die in Leitungsverbindung mit der Zuleitungsöffnung steht und einen Öffnungsquerschnitt aufweist, der breiter ist als hoch.

Das Abgeben von Flüssigkeit als breitem Strahl ist in der Technik vielfach erforderlich. Nur zum Beispiel beim Herstellen von Bauteilflächen oder flachen Halbzeugen aus faserverstärktem Kunststoff wird zum Beispiel noch nicht (vollständig) vernetzter, noch flüssiger Kunststoff durch eine Schlauch- oder Rohrleitung zu einer Herstellungsvorrichtung geleitet, wo die Faserverstärkung bereits auf einer Formfläche liegt. Der Kunststoff ist dann möglichst gleichmäßig und schnell auf die Formfläche aufzutragen, bevor sich dann zum Beispiel eine Formgegenfläche auf die Formfläche absenkt, die (im entsprechend dimensionierten Zwischenraum) den Kunststoff mit der Faserverstärkung zu einem Bauteil gleichmäßiger Dicke verpresst. Zum Beispiel Motorhauben aus CFK werden prinzipiell auf diese Weise hergestellt.

Das gleichmäßige Auftragen muss in begrenzter Zeit, also möglichst schnell geschehen, weil bis zum Aushärten des Kunststoffs (das selbstverständlich erst nach dem Auftragen erfolgen soll) nur eine begrenzte Zeit zur Verfügung steht: bei einigen Kunststoffen werden zum Beispiel (mindestens) zwei Komponenten miteinander vermischt. Das Gemisch vernetzt dann und härtet aus. Das Aufbringen erfolgt daher bevorzugt möglichst spät nach dem Mischen - zum Beispiel unmittelbar nach dem Durchleiten des Kunststoffs durch einen rohrförmigen Leitungsabschnitt (Mischer) mit Formelementen (Verwirbelungselementen) in seinem Innenraum, die hindurchströmendes Fluid verschiedentlich um- und ablenken, lokal stauen, Turbulenzen erzeugen und/oder verwirbeln und somit durchmischen. In diesen Mischer hinein führen bekanntlich Zuleitungen insbesondere in der Anzahl der fluiden Komponenten, aus denen der Kunststoff zusammenzumischen ist.

Das gleichmäßig flächige Auftragen des Kunststoffs in diesem Beispiel - aber auch von Flüssigkeiten überhaupt in welchem technischen Zusammenhang auch immer, sei es durch einen Roboter oder von Hand - lässt sich bekanntlich besonders gut mittels einer Vorrichtung zum Abgeben der Flüssigkeit als breitem Strahl bewerkstelligen. Die Abgabeöffnung der Vorrichtung, aus der der breite Strahl vorzugsweise mit gleichmäßigem Volumenstrom austritt, wird dann vorzugsweise mit gleichmäßiger Geschwindigkeit über die Fläche geführt, die Führungsrichtung rechtwinklig zur Breite des Strahls. Auf diese Weise wird (wie mit einem Rasenmäher der zu mähende Rasen) die gesamte Fläche überstrichen, mit einer Auftragungsspur möglichst bündig an einer benachbarten.

Damit auch innerhalb einer Auftragungsspur das Auftragen möglichst gleichmäßig erfolgt, ist es erforderlich, dass die Vorrichtung einen Strahl mit über seine Breite gleichmäßig verteiltem Volumenstrom erzeugt. Dies ist von einer Vielzahl strömungsmechanischer Parameter unmittelbar oder mittelbar abhängig: unmittelbar zum Beispiel vom Flüssigkeitsdruck über die Breite der Abgabeöffnung; mindestens mittelbar zum Beispiel von Querschnittsflächen und -konturen und vom Richtungsverlauf der Leitungsverbindung zwischen der Flüssigkeitszuleitung und der Abgabeöffnung sowie von der Öffnungskontur der Abgabeöffnung und von der Viskosität der Flüssigkeit und der Temperatur.

Aus dem Stand der Technik US 5 265 383 A, EP 1 210 985 A1, US 6 394 369 B2 sind schlitzförmige Düsen für verschiedenste Anwendungsgebiete bekannt. US 6 394 369 B2 beschreibt ein System austauschbarer düsenförmiger Wandungselemente.

Der vorliegenden Erfindung liegt die Aufgabe zu Grunde, eine Vorrichtung zum Abgeben von Flüssigkeit als breitem Strahl zu schaffen mit verbesserter Gleichmäßigkeit des Volumenstroms über seine Breite und zwar anpassbar an verschiedene strömungsmechanische Parameter der Flüssigkeitsströmung in der Vorrichtung.

Diese Aufgabe wird von einer Vorrichtung mit den Merkmalen des Anspruchs 1 gelöst. Bevorzugte Ausgestaltungen sind in den Unteransprüchen angegeben.

Eine erfindungsgemäße Vorrichtung dient zum Abgeben von Flüssigkeit als breitem Strahl. Dazu hat sie eine Zuleitungsöffnung, um die Flüssigkeit durch die Zuleitungsöffnung in die Vorrichtung zu fördern, und eine Abgabeöffnung, die in der Vorrichtung in Leitungsverbindung mit der Zuleitungsöffnung steht. Die Abgabeöffnung weist einen Öffnungsquerschnitt auf, der breiter ist als hoch, um so beim Abgeben von Flüssigkeit aus der Abgabeöffnung den Flüssigkeitsstrahl als breiten Strahl zu erzeugen.

Erfindungsgemäß ist die Abgabeöffnung in einem Wandungselement ausgebildet, das sich von der Vorrichtung abnehmen und insbesondere auch wieder an die Vorrichtung ansetzen lässt. So ist mit dem Wandungselement die Abgabeöffnung gegen eine andere Abgabeöffnung, insbesondere mit einer anderen Kontur, austauschbar, die dann an eine jeweilige andere Strömungssituation und/oder technische Aufgabe beim Abgeben von Flüssigkeit als breitem Strahl angepasst sein kann.

So kann in einem Wandungselement für das Abgeben einer bestimmten zum Beispiel relativ hoch viskosen Flüssigkeit die Abgabeöffnung schlitzformig sein, also breiter als hoch, wobei die Spalthöhe in der Mitte der Spalts (über seine Breite betrachtet) am geringsten ist, und sich von dort mittensymmetrisch nach beiden Seiten zu den Spaltenden vergrößert. So wird dem zu diesen Rändern hin leicht abfallenden Druck (aufgrund dort in den Randbereichen größerer Strömungswiderstände) in der durch die Vorrichtung geleiteten Flüssigkeit Rechnung getragen: dort an den Enden wird der dort unter geringerem Druck stehenden Flüssigkeit ein geringerer Strömungswiderstand in Gestalt des größeren Strömungsquerschnitts der dort größeren Spalthöhen entgegengesetzt. Insgesamt ergibt sich daraus, dass der breite Strahl der (zum Beispiel zähflüssigen) Flüssigkeit mit über seine Breite gleichmäßigem Volumenstrom aus der Vorrichtung austritt.

In einem anderen Wandungselement, das ebenfalls für das Ansetzen an die Vorrichtung eingerichtet ist, kann für das Abgeben einer anderen zum Beispiel wie Wasser dünnflüssigen

Flüssigkeit die Abgabeöffnung schlitzförmig mit über die Schlitzbreite konstanter Schlitzhöhe sein. In noch einem anderen Wandungselement, das ebenfalls für das Ansetzen an die Vorrichtung eingerichtet ist, kann für das Abgeben einer anderen Flüssigkeit die Abgabeöffnung von einer zum Beispiel geradlinig angeordneten Reihe zum Beispiel kreisrunder Bohrungen gebildet sein, die über die Breite dieses Abgabeöffnungsbereichs alle einen gleichen oder zum Beispiel zum Rand hin einen größeren Durchmesser aufweisen. Für einige technische Aufgaben ist es aber auch denkbar, dass die Abgabeöffnung in noch einem anderen Wandungselement so ausgebildet ist, dass die Vorrichtung einen Strahl mit über seine Breite bewusst ungleichmäßig verteiltem Volumenstrom erzeugt. Wesentlich für die Erfindung ist bei aller Vielfalt der Gestaltmöglichkeiten der Abgabeöffnungs-Kontur aber die Abnehmbarkeit des Wandungselements mit der Abgabeöffnung, welche besonders bevorzugt ein Vorrichtungssystem bereitzustellen ermöglicht mit mehreren Wandungselementen auch mit verschiedenen Abgabeöffnungen - oder sogar zunächst ohne Abgabeöffnung, so dass der Anwender mit seinen fertigungstechnischen Möglichkeiten in ein solches Wandungselement ohne Abgabeöffnung eine Abgabeöffnung nach seinen Erfordernissen erst zum Beispiel hinein fräst oder stanzt. Durch das Auswechseln kann die Vorrichtung also an verschiedene strömungstechnische Aufgaben angepasst werden, aber auch schneller gewartet werden, indem zum Beispiel eine verdreckte und/oder verstopfte Abgabeöffnung gegen eine neue saubere ausgetauscht wird.

Die Vorrichtung und darin auch das Wandungselement sind vorzugsweise aus Metall und/oder Kunststoff. Das Wandungselement kann auch aus einem von der übrigen Vorrichtung verschiedenen Werkstoff bestehen, zum Beispiel aus Kunststoff, wenn die übrige Vorrichtung (im Wesentlichen) aus Metall besteht.

Insbesondere überdeckt das Wandungselement, angesetzt an die Vorrichtung, eine Öffnung in der Vorrichtung. Dabei schließt das Wandungselement auf einem Umfang um die Flanschöffnung flüssigkeitsdicht an die Vorrichtung an, so dass die Leitungsverbindung der Abgabeöffnung mit der Zuleitungsöffnung nach außen flüssigkeitsdicht in der Vorrichtung ausgebildet ist, damit die Flüssigkeit nur durch die Zuleitungsöffnung in die Vorrichtung ein und durch die Abgabeöffnung wieder austreten kann.

Erfindungsgemäß hat das Wandungselement mindestens ein Verbindungselement, das formschlüssig mit einem Verbindungsgegenelement an der Vorrichtung (insbesondere außenseitig auf der Vorrichtung) zusammenwirkt, wenn das Wandungselement an die Vorrichtung angesetzt ist. Vorzugsweise weist die Vorrichtung als Verbindungsgegenelemente zwei parallele Nuten auf (wobei die Flanschöffnung zwischen den Nuten angeordnet ist), und das Wandungselement hat als Verbindungselemente Vorsprungstrukturen, zum Beispiel Stege oder Widerhaken oder Schwabenschwanzstrukturen, von denen mindestens eine jeweils in eine der Nuten eingreift und das Wandungselement flüssigkeitsdicht gegen den Umfang der Flanschöffnung gedrückt hält, wenn das Wandungselement an die Vorrichtung angesetzt ist. Erfindungsgemäß ist das Wandungselement zum Abnehmen seitlich von der Vorrichtung abschiebbar ausgebildet.

Um der Gestalt der Abgabeöffnung platzsparend angepasst zu sein, ist auch die Flanschöffnung vorzugsweise breiter als hoch (mit entsprechender Orientierung von Höhe und Breite). Die Flanschöffnung ist dabei von einem ebenen Rand umgrenzt, gegen den eine ebene Innenfläche des Wandungselements flüssigkeitsdicht anliegt, wenn das Wandungselement an die Vorrichtung angesetzt ist. Dies kann die Flüssigkeitsdichtigkeit sicherstellen, auch wenn das Wandungselement zum Abnehmen von der Vorrichtung seitlich abschiebbar ausgebildet ist.

Vorzugsweise ist die Vorrichtung ein Handwerkszeug, wobei die Zuleitungsöffnung vorzugsweise für den Anschluss einer flexiblen Zuleitung eingerichtet ist.

Diese und weitere Vorteile und Merkmale der Erfindung werden anhand der folgenden Abbildungen eines Ausführungsbeispiels der Erfindung weiter beschrieben. Darin zeigen
- Fig. 1: eine räumliche Ansicht einer erfindungsgemäßen Vorrichtung,
- Fig. 2: eine Draufsicht auf die Vorrichtung nach Fig. 1,
- Fig. 3: eine geschnittene Seitenansicht (entlang A-A in Fig. 2) der Vorrichtung nach Fig. 1 mit einer Ausschnittvergrößerung,
- Fig. 4: die Seitenansicht nach Fig. 3 ungeschnitten,
- Fig. 5: die Draufsicht nach Fig. 2 geschnitten (entlang B-B in Fig. 4) und
- Fig. 6: eine Vorderansicht auf die Vorderseite mit der Abgabeöffnung der Vorrichtung nach Fig. 1.

Die Vorrichtung 2 gemäß Fig. 1 bis 6 dient zum Auftragen von vernetzendem, noch flüssigem Kunststoff (nicht dargestellt) auf eine Fläche (nicht dargestellt). Die Vorrichtung 2 hat eine rohrförmige Zuleitungsöffnung 4 für den Kunststoff (mit einem Anschlussstutzen 6 für einen Zuleitungsschlauch (nicht dargestellt), um so ein Werkszeug zu bilden, das sich wegen der Flexibilität des Zuleitungsschlauchs ungehindert von Hand oder mittels Roboter bewegen lässt) sowie eine Abgabeöffnung 8 für den Kunststoff. Die Zuleitungsöffnung 4 und die Abgabeöffnung 8 stehen der Vorrichtung 2 entlang einer geraden Mittelachse 10 in Leitungsverbindung 12 mit einander. Die rohrförmige Zuleitung 4 ist um die geraden Mittelachse 10 herum kreiszylinderrohrförmig.

Die Abgabeöffnung 8 ist (in Fig. 6 erkennbar) schlitzformig, also breiter ist als hoch, wobei die Spalthöhe HM in der Mitte der Spalts (über seine Breite B betrachtet) am geringsten ist, und sich von dort mittensymmetrisch nach beiden Seiten zu den Spaltenden vergrößert. So wird dem zu diesen Rändern hin leicht abfallenden Druck (aufgrund dort in den Randbereichen größerer Strömungswiderstände) in der durch die Vorrichtung 2 geleiteten Flüssigkeit Rechnung getragen: dort an den Enden wird der dort unter geringerem Druck stehenden Flüssigkeit ein geringerer Strömungswiderstand in Gestalt des größeren Strömungsquerschnitts der größeren Spalthöhen HE entgegengesetzt. Insgesamt ergibt sich daraus, dass der breite Strahl der Flüssigkeit (nicht dargestellt) mit über seine Breite gleichmäßigem Volumenstrom aus der Vorrichtung 2 austritt.

Um die Geometrie und Dimensionen der Austrittsöffnung 8 genau der momentan mit der Vorrichtung 2 abgegebenen Flüssigkeit anpassen zu können, ist die Austrittsöffnung 8 in einem Wandungselement 14 angeordnet, das sich von der Vorrichtung 2 abnehmen und gegen ein anderes Wandungselement austauschen lässt, welches in Geometrie und Dimensionen der Austrittsöffnung 8 genau der nun mit der Vorrichtung 2 abzugebenden Flüssigkeit und auch den übrigen Strömungs- und Randbedingungen angepasst sein kann.

Das Wandungselement 14 und jedes andere Wandungselement mit entsprechenden Verbindungsstrukturen (26, 28 - dazu sogleich) lässt sich also wieder an die Vorrichtung 2 ansetzen und überdeckt dann wieder, angesetzt, eine Flanschöffnung 16 in der Vorrichtung 2. Auf einem Umfang um die Flanschöffnung 16 schließt das Wandungselement 14 flüssigkeitsdicht an die Vorrichtung an, so dass die Leitungsverbindung 12 der Abgabeöffnung 8 mit der Zuleitungsöffnung 4 in der Vorrichtung 2 nach außen flüssigkeitsdicht ausgebildet ist.

Auch die Flanschöffnung 16 weist einen Öffnungsquerschnitt auf, der breiter ist als hoch. Der Rand 18 der Flanschöffnung 16 verläuft nämlich rechteckig, wobei das Rechteck 18, das der Rand 18 beschreibt, eine Höhe HF hat, die kleiner ist als seine Breite BF. Die Ecken 20 des Rechtecks 14 sind verrundet. Dies erleichtert die Herstellung zum Beispiel als Spritzgussbauteil - und nötigenfalls das Reinigen. Außerdem wirkt es "Totwasser"-Bereichen in den Ecken entgegen, also Bereichen zum Beispiel in scharfkantigen Ecken, wo etwa durch Adhäsionseffekte das Durchströmen und so der Austausch und schnelle Weitertransport der Flüssigkeit vermindert würde - was zum Beispiel zu vorzeitigem Vernetzen führen kann, wenn es sich bei der Flüssigkeit um vernetzenden Kunststoff handelt.

Der Rand 18 der Flanschöffnung 16 ist eben ausgebildet - das heißt, er liegt in einer (gedachten) Ebene (mit Blick auf Fig. 4 als gerade Linie 22 erkennbar). Gegen den ebenen Rand 18 liegt eine ebene Innenfläche 24 des Wandungselements 14 flüssigkeitsdicht an, wenn das Wandungselement 14 (wie abgebildet) an die Vorrichtung 2 angesetzt ist.

Um bei dieser ebenen Orientierung der Dichtflächen 18, 24 zueinander mit einfacher Handhabbarkeit austauschbar zu sein, ist das Wandungselement 14 in einer Richtung der Ebene 22 bezüglich der Vorrichtung 2 verschiebbar und von der Vorrichtung 2 abnehmbar - nämlich insgesamt von der Vorrichtung 2 abschiebbar ausgestaltet: das Wandungselement 14 weist als Verbindungselement zwei parallele Stege 26 auf, die formschlüssig mit je einem Verbindungsgegenelement in Gestalt einer Nut 28 (parallel zueinander außenseitig an der Vorrichtung 2) zusammenwirken, wenn das Wandungselement 14 an die Vorrichtung 2 angesetzt ist. Die Flanschöffnung 16 ist zwischen den Nuten angeordnet. Die Stege 26 sind Vorsprungstrukturen, die in ihrer Position und Dimension so auf diese der Nuten 28 sowie der Dichtflächen 18, 24 abgestimmt sind, dass sie jeweils in eine der Nuten 28 eingreifen und das Wandungselement 14 flüssigkeitsdicht gegen den Umfang 18 der Flanschöffnung 16 gedrückt halten, wenn das Wandungselement 14 an die Vorrichtung 2 angesetzt ist.

Um die Vorrichtung 2 schnell und in der Handhabung bequem direkt an den Zuleitungsschlauch (nicht dargestellt), der die Flüssigkeit heranfördert, anschließen zu können, weist die Zuleitungsöffnung 4 den Schlauchanschluss 6 in Gestalt einer kreiszylinderrohrförmigen Außenkontur mit einer umlaufenden Verdickung 6 auf, die sich in ein passendes Kupplungsgegenstück (nicht dargestellt), nämlich schlicht und einfach das Schlauchende (nicht dargestellt) des Zuleitungsschlauchs, stecken und dort zum Beispiel mit einer Schnellspannschelle (nicht dargestellt) kraft- und reibschlüssig befestigen lässt.

## Patentansprüche

1. Vorrichtung, zum Abgeben von Flüssigkeit als breitem Strahl, mit einer Zuleitungsöffnung (4) für die Flüssigkeit und mit einer Abgabeöffnung (8), die in Leitungsverbindung mit der Zuleitungsöffnung (4) steht und einen Öffnungsquerschnitt aufweist, der breiter ist als hoch, wobei die
a) Abgabeöffnung (8) in einem Wandungselement (14) ausgebildet ist, das sich von der übrigen Vorrichtung (2) abnehmen lässt, **dadurch gekennzeichnet, dass**
b) die Vorrichtung (2) Teil eines Vorrichtungssystems ist mit mehreren der Wandungselemente (14), die gegeneinander austauschbar sind,
c) das Wandungselement (14) mindestens ein Verbindungselement (26) aufweist, das formschlüssig mit einem Verbindungsgegenelement (28) an der Vorrichtung zusammenwirkt, und zum Abnehmen seitlich von der Vorrichtung abschiebbar ausgebildet ist.

2. Vorrichtung nach Anspruch 1, **dadurch gekennzeichnet, dass** das Wandungselement (14) sich wieder an die Vorrichtung (2) ansetzen lässt und das, angesetzt, eine Flanschöffnung (16) in der Vorrichtung überdeckt und auf einem Umfang um die Flanschöffnung (16) flüssigkeitsdicht an die Vorrichtung anschließt, so dass die Leitungsverbindung der Abgabeöffnung (8) mit der Zuleitungsöffnung (4) nach außen flüssigkeitsdicht in der Vorrichtung ausgebildet ist.

3. Vorrichtung nach dem vorhergehenden Anspruch, **dadurch gekennzeichnet, dass** die Vorrichtung (2) als Verbindungsgegenelemente (28) zwei parallele Nuten aufweist und dass die Flanschöffnung (16) zwischen den Nuten angeordnet ist und dass das Wandungselement (14) als Verbindungselement (26) Vorsprungstrukturen aufweist, von denen mindestens eine jeweils in eine der Nuten eingreift und das Wandungselement (14) flüssigkeitsdicht gegen den Umfang der Flanschöffnung (16) gedrückt hält, wenn das Wandungselement (14) an die Vorrichtung (2) angesetzt ist.

4. Vorrichtung nach einem der vorhergehenden Ansprüche, **dadurch gekennzeichnet, dass** die Flanschöffnung (16) breiter ist als hoch und von einem ebenen Rand (18) umgrenzt ist, gegen den eine ebene Innenfläche (24) des Wandungselements (14) flüssigkeitsdicht anliegt, wenn das Wandungselement (14) an die Vorrichtung (2) angesetzt ist.

5. Vorrichtung nach einem der vorhergehenden Ansprüche, **dadurch gekennzeichnet, dass** die Vorrichtung ein Handwerkszeug ist und dass die Zuleitungsöffnung (4) für den Anschluss einer flexiblen Zuleitung eingerichtet ist.

## Claims

1. Device for discharging liquid in the form of a broad jet, comprising a feed opening (4) for the liquid and comprising a discharge opening (8) that is in line connection with the feed opening (4) and comprises an opening cross-section that is wider than it is tall,
wherein
a) the discharge opening (8) is formed in a wall element (14) that can be removed from the rest of the device (2), **characterised in that**
b) the device (2) is part of a device system comprising a plurality of wall elements (14) that can be interchanged,
c) the wall element (14) comprises at least one connection element (26) that interacts in a form-fitting manner with a mating connection element (28) on the device, and is designed to be able to be slid laterally off the device in order to be removed.

2. Device according to claim 1, **characterised in that** the wall element (14) can be reattached to the device (2) and, when attached, covers a flange opening (16) in the device and is joined to the device in a liquid-tight manner around a circumference of the flange opening (16), such that the line connection between the discharge opening (8) and the feed opening (4) is designed to be liquid-tight towards the outside in the device.

3. Device according to the preceding claim, **characterised in that** the device (2) comprises two parallel grooves as mating connection elements (28) and **in that** flange opening (16) is arranged between the grooves and **in that** the wall element (14) comprises projecting structures as connection elements (26), of which at least one engages in the relevant groove and holds the wall element (14) pressed against the circumference of the flange opening (16) in a liquid-tight manner when the wall element (14) is attached to the device (2).

4. Device according to any of the preceding claims, **characterised in that** the flange opening (16) is wider than it is tall and is delimited by an even edge (18), against which an even inner surface (24) of the wall element (14) rests in a liquid-tight manner when the wall element (14) is attached to the device (2).

5. Device according to any of the preceding claims, **characterised in that** the device is a handheld tool and **in that** the feed opening (4) is designed for the connection of a flexible feed line.

## Revendications

1. Dispositif de distribution de liquide sous forme de jet large, comportant une ouverture d'alimentation (4) pour le liquide et comportant une ouverture d'évacuation (8) qui est en connexion de ligne avec l'ouverture d'alimentation (4) et présente une section transversale d'ouverture qui est plus large que haute, dans lequel
a) l'ouverture d'évacuation (8) est conçu dans un élément de paroi (14) qui peut être enlevé du dispositif restant (2), **caractérisé en ce que**
b) le dispositif (2) fait partie d'un système de dispositifs avec plusieurs des éléments de paroi (14) qui sont interchangeables,
c) l'élément de paroi (14) présente au moins un élément de connexion (26) qui coopère par liaison de forme avec un élément de connexion antagoniste (28) sur le dispositif et est conçu pour l'enlèvement du côté du dispositif.

2. Dispositif selon la revendication 1, **caractérisé en ce que** l'élément de paroi (14) peut être fixé à nouveau au dispositif (2) et qui, une fois fixé, recouvre une ouverture de bride (16) dans le dispositif et se raccorde à une circonférence autour de l'ouverture de bride (16) de manière étanche aux liquides au niveau du dispositif, de sorte que la connexion de ligne de l'ouverture d'évacuation (8) soit formée avec l'ouverture d'alimentation (4) vers l'extérieur dans le dispositif de manière étanche aux liquides.

3. Dispositif selon la revendication précédente, **caractérisé en ce que** le dispositif (2), en tant qu'élément de connexion antagoniste (28), présente deux rainures parallèles, et **en ce que** l'ouverture de bride (16) est agencée entre les rainures et **en ce que** l'élément de paroi (14) en tant qu'élément de connexion (26) présente des structures en saillie dont au moins une vient en prise dans une des rainures, et l'élément de paroi (14) est appuyé contre la circonférence de l'ouverture de bride (16) de manière étanche aux liquides lorsque l'élément de paroi (14) est fixé au dispositif (2).

4. Dispositif selon l'une des revendications précédentes, **caractérisé en ce que** l'ouverture de bride (16) est plus large que haute et est délimitée à partir d'un bord plan (18) contre lequel une surface intérieure plane (24) de l'élément de paroi (14) est appliquée de manière étanche aux liquides, lorsque l'élément de paroi (14) est fixé au niveau du dispositif (2).

5. Dispositif selon l'une des revendications précédentes, **caractérisé en ce que** le dispositif est un outil manuel et **en ce que** l'ouverture d'alimentation (4) est adaptée pour le raccordement d'une ligne d'alimentation flexible.
